# EUROPÄISCHE PATENTSCHRIFT

(11) **EP 1 855 974 B1**
(45) Veröffentlichungstag und Bekanntmachung des Hinweises auf die Patenterteilung: **07.09.2011**
(21) Anmeldenummer: 06723092.0
(22) Anmeldetag: 23.02.2006
(51) Int. Cl.: B65H 54/20, B65H 57/14, B65H 57/16

(54) **AUFSPULMASCHINE**
WINDING MACHINE
MACHINE DE BOBINAGE

(30) Priorität: 01.03.2005 DE 102005009342
(43) Veröffentlichungstag der Anmeldung: 21.11.2007
(73) Patentinhaber: Oerlikon Textile GmbH & Co. KG, 42897 Remscheid (DE)
(72) Erfinder: WEIGEND, Helmut, 42477 Radevormwald (DE); SCHRÖTER, Michael, 42899 Remscheid (DE)
(74) Vertreter: Kahlhöfer, Hermann
(86) Internationale Anmeldenummer: PCT/EP2006/001663
(87) Internationale Veröffentlichungsnummer: WO 2006/092237

(56) Entgegenhaltungen:
- EP-A- 0 845 550
- EP-A1- 0 628 508
- EP-A1- 0 628 508
- WO-A-2004/015173
- WO-A-2004/074155
- CH-A- 132 002
- DE-A1- 2 026 872
- DE-A1- 4 225 690
- US-A- 3 746 233
- US-A- 5 072 889

## Beschreibung

Die Erfindung betrifft eine Aufspulmaschine mit mehreren Spulstellen zum Aufwickeln mehrerer Fäden zu Spulen gemäß dem Oberbegriff des Anspruchs 1 wie z.B. aus der WO2004/015173 und der WO2004/074155 bekannt.

Eine gattungsgemäße Aufspulmaschine ist beispielsweise aus der EP 0 845 550 A1 bekannt.

Derartige Aufspulmaschinen werden zum Aufwickeln frisch gesponnener synthetischer Fäden eingesetzt. Die synthetischen Fäden werden zuvor in einer Spinneinrichtung parallel nebeneinander aus einer Polymerschmelze zu jeweils einer Vielzahl von Filamentsträngen extrudiert, abgekühlt und gebündelt. Anschließend werden die Fäden parallel in einer Behandlungseinrichtung vorzugsweise über Galettensysteme geführt, um am Ende in der Aufspulmaschine parallel zu Spulen gewickelt zu werden. Die Fäden werden vom Schmelzspinnen bis zum Aufwickeln mit unterschiedlichen Abständen zueinander geführt. So ist zunächst in der Spinneinrichtung zwischen den Fäden jeweils ein Spinnabstand gehalten, der im wesentlichen durch die Düsenteilungen der Spinndüsenpakete bedingt ist. Nach dem Abkühlen werden die Fäden zusammengeführt, um mit einem wesentlich kleineren Behandlungsabstand gemeinsam durch die Behandlungseinrichtung geführt zu werden. Der Behandlungsabstand wird im wesentlichen bis vor Einlauf in die Aufspulmaschine zwischen den Fäden eingehalten. In der Aufspulmaschine ist ein Wickelabstand zwischen den Fäden einzuhalten, der im wesentlichen durch die Spulbreiten der Spulen der einzelnen Spulstellen bedingt ist. Die Fadenschar wird somit von dem Behandlungsabstand zu dem Wickelabstand aufgespreizt. In dem Übergangsbereich zwischen der Spinneinrichtung und der Behandlungseinrichtung sowie zwischen der Behandlungseinrichtung und der Aufspulmaschine sind somit Fadenführungsmittel vorgesehen, die ein Umlenken bzw. Auslenken der einzelnen Fäden ermöglicht. Um bei derartigen Umlenkungen und Auslenkungen keine wesentlichen Veränderungen der physikalischen Eigenschaften an den Fäden zu erhalten, müssen in den Übergangsbereichen bestimmte Auslenkwinkel insbesondere an den außen geführten Fäden eingehalten werden. Bei dem Aufwickeln der Fäden kommt erschwerend hinzu, dass jede an dem Faden reibungsbehaftete Auslenkung zur Erhöhung der Fadenzugkraft führt und somit die Wickelspannung beim Aufwickeln des Fadens an der Spule beeinflusst.

Um in jeder der Spulstellen qualitativ gleichwertige Fäden sowie gleiche Spulen zu erzeugen, wird mit der EP 0 845 550 A1 eine Ausbildung einer derartigen Aufspulmaschine vorgeschlagen, bei welcher jedem der Fäden ein Lieferwerk zur Beeinflussung der Fadenspannung zugeordnet ist. Dabei sind die Lieferwerke durch angetriebene Rollen gebildet, um an jedem der Fäden, die jeweils eine individuelle von der Position abhängige Historie aufweisen, eine bestimmte Fadenspannungen einstellen zu können. Derartige Systeme werden bevorzugt bei Spinneinrichtung ohne zusätzliche Galettenführungen eingesetzt. Für den Fall, dass die Fäden zuvor in der Behandlungseinrichtung über ein Galettensystem geführt werden, stellen die Lieferwerke einen zusätzlichen apparativen Aufwand dar.

Es ist nun Aufgabe der Erfindung eine Aufspulmaschine der gattungsgemäßen Art derart weiterzubilden, dass eine von einer Behandlungseinrichtung zugeführte und aufgespreizte Fadenschar möglichst ohne wesentliche Fadenspannungsunterschiede den Spulstellen zugeführt werden können.

Ein weiteres Ziel der Erfindung liegt darin, eine Aufspulmaschine zu schaffen, die ohne wesentlichen Abstand einer Behandlungseinrichtung zugeordnet werden kann.

Die Aufgabe wird erfindungsgemäß durch eine Aufspulmaschine dadurch gelöst, dass die Kopffadenführer der Spulstellen, welche eine Umlenkung des zulaufenden Fadens im Wesentlichen aus einer unwesentlich oberhalb der Ebene der Kopffadenführer angeordneten horizontalen Ebene führen, durch jeweils eine frei drehbare Führungsrolle gebildet sind, deren Rollenachsen im wesentlichen orthogonal zu der Spulspindel aufgerichtet sind.

Die Erfindung ist auch nicht Erfindungsgemäβ umschlingt der Faden die Führungsrollen annähernd um 90°. dadurch nahegelegt, dass es im Stand der Technik grundsätzlich bekannt ist, an einer Aufspulvorrichtung mit einer Spulstelle den zulaufenden Faden über eine Führungsrolle zuzuführen, wie beispielsweise aus der DE 1 760 990 bekannt ist, Dabei ist die Führungsrolle der Spulstelle derart zugeordnet, dass die Rollenachse und die Spulspindel parallel zueinander stehen. Eine derartige Anordnung besitzt jedoch den Nachteil, dass der innerhalb eines Changierhubes hin- und hergeführte Faden am Umfang der Führungsrolle ebenfalls in einem Teilbereich hin- und hergeführt wird, Somit sind zusätzliche Vorkehrungen zu treffen, damit der Faden nicht vom Umfang der Führungsrolle herabfällt, wie beispielsweise aus der DE 42 25 690 A1 bekannt ist.

Bei der erfindungsgemäßen Aufspulmaschine stellt die Changierebene, in welcher der Faden hin- und hergeführt wird, eine Radialebene der Führungsrolle dar, so dass in jeder der Spulstellen eine sichere Fadenführung an der Führungsrolle möglich ist. Die Changierbewegung des Fadens führt lediglich zu einer Veränderung des Umschlingungswinkels an der frei drehbar geführten Führungsrolle.

Die erfindungsgemäße Aufspulmaschine besitzt den besondern Vorteil, dass in jeder der Spulstellen der zugeführte Faden im wesentlichen reibungsfrei den Spulstellen zugeführt wird. Dabei ist der durch die Lagerreibung der Führungsrollen bewirkte Fadenspannungsaufbau im wesentlichen an jeder der Spulstellen gleich.

Vorteilhafte Weiterbildungen der erfindungsgemäßen Aufspulmaschine sind durch die Merkmale und Merkmalskombinationen der Unteransprüche definiert.

Bevorzugt wird der Versatz zwischen der Mittelenkrechten und der Rollenachse gleich der Hälfte das Durchmessers der Führungsrolle gewählt, so dass sich ein Fadenablaufpunkt an der Führungsrolle ergibt, welcher der Mittelsenkrechten liegt.

Die bevorzugte Ausbildung der Aufspulmaschine, bei welcher die Führungsrollen jeweils einen Führungsmantel aufweisen, welcher durch eine Luftlagerung an der Rollenachse gehalten ist, zeichnet sich dadurch aus, dass die Fäden mit möglichst geringen Wickelspannungen zu Spulen gewickelt werden können. Die Luftlagerung in den Führungsrollen führt zu einer relativ geringen Lagerreibung, die einen sehr geringen Fadenspannungsaufbau und somit eine fast schlupffreie Fadenführung am Umfang der Führungsrolle ermöglicht.

Erfindungsgemäβ Weisen die Führungsrollen jeweils am Umfang ein nutförmige Führungsbahn auf in welcher der zulaufende Faden geführt ist. Dabei ist zumindest der Bereich der Führungsbahn am Umfang der Führungsrolle durch eine Verschleißbeschichtung geschützt, so dass vorzeitige Verschleißerscheinungen am Umfang der Führungsrollen vermieden werden.

Die Ausbildung der erfindungsgemäßen Aufspulmaschine ist besonders vorteilhaft, bei welcher eine gerade Anzahl von Spulstellen vorgesehen ist

Um möglichst geringe Abstände zwischen der Spulstelle und einer Behandlungseinrichtung einhalten zu können, ist die Weiterbildung der erfindungsgemäßen Aufspulmaschine besonders vorteilhaft, bei welcher eine gerade Anzahl oder eine ungerade Anzahl von Spulstellen vorgesehen ist, und bei welcher ein oberhalb der Führungsrollen angebrachtes Führungsmittel zur Führung der Fadenschar in den Endbereichen der Spulstellen gehalten ist.

Um in jeder der Spulstellen eine möglichst konstante Spulenbreite an den Spulen zu erhalten, sind die Führungsrollen der Spulstellen bevorzugt in einer Ebene angeordnet, die sich parallel zu der Changierebene erstreckt.

Die erfindungsgemäße Aufspulmaschine und das technische Umfeld werden unter Bezug auf die beigefügten Figuren näher erläutert.

Es zeigen:
- Fig. 1: schematisch eine Seitenansicht einer Aufspulmaschine
- Fig. 2: schematisch eine Vorderansicht der Aufspulmaschine aus Fig. 1
- Fig. 3: schematisch der Fadeneinlauf in einer der Spulstellen der Aufspulmaschine aus Fig. 1
- Fig. 4: schematisch eine Querschnittsansicht eines Ausführungsbeispiels einer Führungsrolle
- Fig. 5: schematisch eine Seitenansicht eines Ausführungsbeispiels der erfindungsgemäßen Aufspulmaschine

In den Fig. 1 und 2 ist eine Aufspulmaschine in mehreren Ansichten dargestellt. Insoweit kein ausdrücklicher Bezug zu einer der Figuren gemacht ist, gilt die nachfolgende Beschreibung für beide Figuren.

Die Aufspulmaschine weist insgesamt vier Spulstellen 1.1, 1.2, 1.3 und 1.4 auf, die nebeneinander in der Aufspulmaschine ausgebildet sind (Fig. 1). In jeder der Spulstellen 1.1 bis 1.4 wird jeweils ein Faden zugeführt und zu einer Spule gewickelt Der Aufbau der Spulstellen 1.1 bis 1.4 ist identisch ausgebildet, so dass der grundsätzliche Aufbau anhand der zu einer Bedienseite erstgelegenen Spulstelle 1.1 beschrieben wird.

Die Spulstelle 1.1 weist ein Changiermittel 4 auf, durch welches ein zugeführter Faden 2.1 innerhalb eines Changierhubes hin- und hergeführt wird. Das Changiermittel könnte beispielsweise durch eine Kehrgewindechangierung, bei welcher ein Changierfadenführer innerhalb eines Changierhubes hin- und hergefhrt wird, oder einer Flügelchangierung mit mehreren gegensinnig angetriebenen Flügelspitzen, die den Faden abziehend hin- und herführen. Dem Changiermittel 4 ist ein Kopffadenführer 3 vorgeordnet, welcher die Spitze eines sogenannten Changierdreiecks bildet. Der Kopffadenführer 3 bilden den Einlauf in die Spulstelle 1.1.

Zum Aufwickeln des Fadens 2.1 in der Spulstelle 1.1 ist eine Spulhülse 9 am Umfang einer angetriebenen Spulspindel 6.1 aufgespannt. Die Spulspindel 6.1 erstreckt sich dabei über alle benachbarten Spulstellen 1.2, 1.3 und 1.4, so dass in jeder Spulstelle 1.1 bis 1.4 die zugeführten Fäden 2.1 bis 2.4 gleichzeitig gewickelt werden.

Zum Ablegen des Fadens 2.1 auf der Oberfläche der Spule 8.1 in der Spulstelle 1.1 ist eine Andrückwalze 5 zwischen dem Changiermittel 4 und der Spulspindel 6.1 angeordnet. Die Andrückwalze 5 erstreckt sich ebenfalls über die gesamte Länge der Spulstellen 1.1 bis 1.4. Der Faden 2.1 wird nach Teilumschlingung am Umfang der Andrückwalze 5 auf der Oberfläche der Spule 8.1 abgelegt.

In den Spulstellen 1.1 bis 1.4 sind die Kopffadenführer jeweils durch frei drehbar gelagerte Führungsrollen 11.1 bis 11.4 gebildet. Die Führungsrollen 11.1 bis 11.4 sind in den Spulstellen 1.1 bis 1.4 jeweils mit ihren Rollenachsen orthogonal zu der Spulspindel 6.1 ausgerichtet. Dabei werden die Führungsrollen 11.1 bis 11.4 an einem Träger 12 gehalten, welcher mit einem Maschinengestell 10 verbunden ist.

Das Maschinengestell 10 dient zur Aufnahme und Befestigung der Changiermittel 4, der Andrückwalze 5 und der Spulspinde 6.1. In diesem Ausführungsbeispiel wird die Andrückwalze 5 über eine Schwinge 13 schwenkbar an dem Maschinengestell 10 gehalten. Die Spulspindel 6.1 ist auskragend in einem Spulrevolver 7 gelagert, welcher drehbar in dem Maschinengestell 10 gehalten ist. Der Spulrevolver 7 hält um 180° versetzt zu der Spulspindel 6.1 eine zweite Spulspindel 6.2, um eine kontinuierliche Aufwicklung der Fäden in den Spulstellen 1.1 bis 1.4 ausführen zu können. Dem Spulrevolver 7 sowie den Spulspindeln 6.1 und 6.2 sind jeweils Antriebe (hier nicht dargestellt) zugeordnet.

Bei der in Fig. 1 und 2 dargestellten Aufspulmaschine wird eine Fadenschar bestehend aus den vier Fäden 2.1 bis 2.4 über ein Führungsmittel 14 der Aufspulmaschine zugeführt. Das Führungsmittel 14, das zu einer Behandlungseinrichtung (hier nicht dargestellt) gehört, wird in diesem Fall durch eine Galetteneinheit mit einer angetriebenen Galette 24 und einer Überlaufrolle 25 gebildet. An der Galetteneinheit werden die Fäden 2.1 bis 2.4 mit einem geringen Abstand zueinander, dem sogenannten Behandlungsabstand, geführt. Das Führungsmittel 14 ist mittig zu den Spulstellen 1.1 bis 1.4 derart angeordnet, so dass die Aufspreizung der Fäden 2.1 bis 2.4 mittig zu den Spulstellen 1.1 bis 1.4 erfolgt, so dass die Fäden 2.1 und 2.4 die zugeordneten Führungsrollen 11.1 und 11.2 der Spulstellen 1.1 und 1.2 im Uhrzeigersinn umschlingen und die Fäden 2.3 und 2.4 die Führungsrollen 11.3 und 11.4 der Spulstellen 1.3 und 1.4 entgegen dem Uhrzeigersinn umschlingen. Die Führungsrollen 11.1 und 11.2 werden somit im Uhrzeigersinn und die Führungsrollen 11.3 und 11.4 entgegen dem Uhrzeigersinn durch die Umschlingungsreibung der Fäden angetrieben. Die Führungsrollen erreichen eine Umfangsgeschwindigkeit, die im wesentlichen gleich der Fadengeschwindigkeit ist, so dass die Fäden im wesentlichen schlupffrei den Spulstellen 1.1 1 bis 1.4 zugeführt werden.

Durch das nachgeordnete Changiermittel 4 wird in jeder der Spulstellen 1.1 bis 1.4 die Fäden hin- und herverlegt und zu einer Kreuzspule an der Spulspindel 6.1 gewickelt

An dem Beispiel der Spulstelle 1.1 ist nachfolgend in der Figur 3 die Anordnung der Führungsrolle relativ zu dem Changiermittel schematisch dargestellt. Die Führungsrolle 11.1 ist mit einem Abstand A oberhalb des Changiermittels 4 angeordnet. Das Changiermittel 4, das beispielsweise ein oszillierend angetriebener Changierfadenführer 26 oder mehrere gegensinnig angetriebene Flügelspitzen einer Flügelchangierung sein könnte, führt den von der Führungsrolle 11.1 ablaufenden Faden 2.1 innerhalb eines Changierhubes mit der Länge H hin und her.

Die Changierumkehrpunkte 20.1 und 20.2 bezeichnen die Fadenumkehr an dem Enden des Changierhubes. Die Mitte des Changierhubes ist durch eine Mittelsenkrechte 19 gekennzeichnet, die im wesentlichen die Mitte der Spulstelle 1.1 definiert. In diesem Ausführungsbeispiel ist die Führungsrollen 11.1 mit ihrer Rollenachse 15 versetzt zu der Mittelsenkrechten 19 angeordnet Der Versatz ist in Fig. 3 mit dem Buchstaben V gekennzeichnet. Der Versatz V ist in diesem Fall gleich der Hälfte des Durchmessers der Führungsrolle 11.1, so dass der Faden 2.1 die Führungsrolle 11.1 auf der Mittelsenkrechten 19 verläßt.

Aus den gestrichelten Fadenpositionen an den Hubenden ist zu entnehmen, dass sich die Fadenumschlingung an der Führungsrolle 11.1 verändert. Der Faden 2.1 bewegt sich dabei im wesentlichen in einer Radialebene zur Führungsrolle 11.1, wobei der Zulauf zu dem Changierpunkt 20.1 eine maximale Umschlingung und der Zulauf zu dem Changierpunkt 20.2 eine minimale Umschlingung an der Führungsrolle 11.1 bewirkt. Um insbesondere beim Zulauf zu dem Changierumkehrpunkt 20.2 ein Abheben des Fadens vom Umfang der Führungsrolle 11.1 zu verhindern, ist ein Mindestumschlingungswinkel bei der Umlenkung des Fadens 2.1 am Umfang der Führungsrolle 11.1 eingehalten. Der Mindestumschlingungswinkel α, welcher sich beim Ablauf des Fadens 2.1 zur Mitte des Changierhubes einstellt, muß im Verhältnis zu der Länge des Changierhubes H und dem Abstand A zwischen der Führungsrolle 11.1 und dem Changiermittel 4 ein Mindestwert einhalten. Hierbei gilt: a > arctan H/2A

Es hat sich herausgestellt, dass eine Mindestumschlingung von α = 10° + arctan H/2A als ausreichend gezeigt hat, um eine sichere Führung zu gewährleisten.

Bei der in Fig. 1 dargestellten Aufspulmaschine sind die Abstände zwischen den Führungsrolle 11.1 bis 11.4 und dem Changiermittel 4 gleichgehalten, so dass sich alle Führungsrollen 11.1 bis 11.4 in einer Ebene befinden, die sich parallel zu der durch die Changierumkehrpunkte definierten Changierebene erstreckt. Damit wird bei identischen Hublängen der Changierhübe gleiche Spulenbreiten in einzelnen Spulstellen 1.1 bis 1.4 gewickelt. Zur Variation und Einstellung bestimmter Umschlingungsverhältnisse besteht jedoch die Möglichkeit, dass in jeder der Spulstelle 1.1 bis 1.4 der Versatz V zwischen einer Mittelsenkrechten der Spulstelle und der Rollenachse der Führungsrolle unterschiedlich ausgebildet ist. So ist beispielsweise der Versatz der Führungsrolle 11.3 und 11.4 spiegelversetzt zu dem Versatz der Führungsrolle 11.1 und 11.2 ausgebildet.

Ein Ausführungsbeispiel einer Führungsrolle, wie sie beispielsweise in den Spulstellen des Ausführungsbeispiels nach Fig. 1 einsetzbar wäre, ist in einer Querschnittsansicht in Fig. 4 schematisch dargestellt.

Die Führungsrolle wird durch einen Führungsmantel 16 und einer Rollenachse 15 gebildet. Der Führungsmantel 16 ist über eine Luftlagerung 17 an der Rollenachse 15 gelagert. Hierzu weist die Rollenachse 15 eine Luftzuführung 18 auf, durch welche ein Druckluft in den Lagerspalt zwischen dem Führungsmantel 16 und der Rollenachse 15 geleitet wird. Die Rollenachse 15 ist an einem Träger 12 befestigt.

Der Führungsmantel 16 weist am Umfang eine nutförmige Führungsbahn 21 auf, die zum einen Ende durch einen Kragen 22 begrenzt ist Die Führungsbahn 21 am Umfang des Führungsmantels 16 weist eine Verschleißbeschichtung 23 auf Innerhalb der Führungsbahn 21 wird der Faden geführt.

In Fig. 5 ist ein Ausfûhrungsbeispiel einer erfindungsgemäßen Aufspulmaschine mit insgesamt fünf Spulstellen dargestellt. Hierbei sind die Spulstellen 1.1 bis 1.5 identisch zu dem Ausführungsbeispiel nach Fig. 1 ausgebildet Ebenso ist die Anordnung und die Befestigung der Einzelaggregate innerhalb der Aufspulmaschine identisch zu dem vorhergehenden Ausführungsbeispiel nach Fig. 1, so dass auf die vorgenannte Beschreibung Bezug genommen werden kann und an dieser Stelle nur die Unterschiede erläutert werden.

Bei dem in Fig. 5 dargestellten Ausführungsbeispiel sind den Spulstellen 1.1 bis 1.5 ein Führungsmittel 14 am stirnseitigen Ende der Aufspulmaschine zugeordnet. Das Führungsmittel 14 ist in diesem Fall durch eine einfach umschlungene Galetten 24 gebildet, an welchem die Fäden geführt sind. Die Verteilung der Fäden erfolgt hierbei im wesentlichen aus einer horizontalen Ebene heraus, die nur unwesentlich oberhalb der Ebene der Führungsrollen 11.1 bis 11.5 angeordnet sind. An jedem der Führungsrollen 11.1 bis 11.5 wird somit annähernd eine Umschlingung von ca. 90° erreicht. Eine derartige Anordnung hat den besonderen Vorteil, dass damit sehr kompakte Spinneinrichtungen herstellbar sind, die im wesentlichen nur eine für die Spinneinrichtung übergeordnete Etage erfordert. Eine derartige Spinneinrichtung ist beispielsweise aus der WO 2004/015173 A1 bekannt, so dass an dieser Stelle auf die vorgenannte Druckschrift Bezug genommen werden kann.

Das in Fig. 5 dargestellte Ausführungsbeispiel der erfindungsgemäßen Aufspulmaschine ist im Aufbau und Anordnung der Spulstellen beispielhaft.

Grundsätzlich können die Changiermittel aller Spulstellen gemeinsam angetrieben werden.

### Bezugszeichenliste

- 1.1 ... 1.5: Spulstelle
- 2.1 ... 2.5: Faden
- 3: Kopffadenführer
- 4: Changiermittel
- 5: Andrückwalze
- 6.1,6.2: Spulspindel
- 7: Spulrevolver
- 8.1 ... 8.5: Spule
- 9: Spulhülse
- 10: Maschinengestell
- 11.1 ... 11.5: Führungsrolle
- 12: Träger
- 13: Schwinge
- 14: Führungsmittel
- 15: Rollenachse
- 16: Führungsmantel
- 17: Luftlagerung
- 18: Luftzuführung
- 19: Mittelsenkrechte
- 20.1, 20.2: Changierumkehrpunkte
- 21: Führungsbahn
- 22: Kragen
- 23: Verschleißbeschichtung
- 24: Galette
- 25: Überlaufrolle
- 26: Changierfadenführer

## Patentansprüche

1. Aufspulmaschine mit mehreren Spulstellen (1.1, 1.2) zum Aufwickeln mehrerer Fäden (2.1, 2.2), die über ein Führungsmittel (14), das als einfach umschlungene Galette (24) an einem stirnseitigen Ende der Aufspulmaschine ausgebildet ist, zugeführt werden, zu Spulen (8.1, 8.2), wobei die Spulen (8.1, 8.2) an einer drehbaren Spulspindel (6.1) nebeneinander gehalten sind und wobei jede Spulstelle (1.1, 1.2) ein Changiermittel (4) zum Hin- und Herführen des Fadens und ein dem Changiermittel (4) vorgeordneten Kopffadenführer (3) aufweist, **dadurch gekennzeichnet, dass** die Kopffadenführer (3) der Spulstellen (1.1, 1.2), welche eine Umlenkung des zulaufenden Fadens im Wesentlichen aus einer unwesentlich oberhalb der Ebene der Kopffadenführer (3) angeordneten horizontalen Ebene führen, durch jeweils eine frei drehbare Führungsrolle (11.1, 11.2) gebildet sind, deren Rollenachsen (15) im wesentlichen orthogonal zu der Spulspindel (6.1) ausgerichtet sind, dass die Führungsrollen (11.1, 11.2) jeweils am Umfang eine nutförmige Führungsbahn (21) aufweisen, in welcher der zulaufende Faden geführt ist, und dass zumindest der Bereich der Führungsbahn (21) am Umfang der Führungsrolle (11.1) eine Verschleißbeschichtung (23) aufweist und der Faden die Führungsrollen (11.1, 11.2) annähernd um 90° umschlingt.

2. Aufspulmaschine nach Anspruch 1 , **dadurch gekennzeichnet, dass** innerhalb der Spulstelle (2.1) die Führungsrolle (11.1) mit der Rollenachse (15) versetzt zu einer Mittelsenkrechten (19) der Spulstelle (2.1) angeordnet ist.

3. Aufspulmaschine nach Anspruch 2 **dadurch gekennzeichnet, dass** der Versatz (V) zwischen der Mittelsenkrechten (19) und der Rollenachse (15) gleich der Hälfte des Durchmessers der Führungsrollen (11.1) ist.

4. Aufspulmaschine nach einem der Ansprüche 1 bis 3, **dadurch gekennzeichnet, dass** die Führungsrollen (11.1, 11.2) jeweils einen Führungsmantel (16) aufweisen, welcher durch eine Luftlagerung (17) an der Rollenachse (15) gehalten ist.

5. Aufspulmaschine nach einem der vorgenannten Ansprüche, **dadurch gekennzeichnet, dass** eine gerade Anzahl von Spulstellen (1.1 - 1.4) vorgesehen ist,.

6. Aufspulmaschine nach einem der Ansprüche 1 bis 4, **dadurch gekennzeichnet, dass** eine gerade Anzahl oder eine ungerade Anzahl von Spulstellen (1.1 - 1.5) vorgesehen ist, wobei ein oberhalb der Führungsrollen (11.1 - 11.5) angeordnetes Führungsmittel (14) zur Zuführung der Fadenschar in den Endbereichen der Spulstellen (1.1-1.5) gehalten ist.

7. Aufspulmaschine nach einem der Ansprüche 1 bis 6, **dadurch gekennzeichnet, dass** die Führungsrollen (11.1 - 11.4) der Spulstellen (1.1 - 1.4) in einer Ebene angeordnet sind, die parallel zu einer die Changierumkehrpunkte (20.1, 20.2) einschließenden Changierebene ist.

## Claims

1. A winding machine with a plurality of bobbin stations (1.1, 1.2) for winding a plurality of threads (2.1, 2.2) into bobbins (8.1, 8.2), the threads (2.1, 2.2) being supplied via a guide means (14), which is formed by a singly looped godet (24) on the end face of the winding machine, the bobbins (8.1, 8.2) being held next to one another on a rotatable winding spindle (6.1), and each bobbin station (1.1, 1.2) having a traversing means (4) for guiding the thread back and forth and a head thread guide (3) preceding the traversing means (4), **characterized in that** the head thread guides (3) of the bobbin stations (1.1, 1.2), which effect a deflection of the in-running thread essentially out of a horizontal plane arranged only insignificantly above the plane of the head thread guides (3), are formed in each case by a freely rotatable guide roller (11.1, 11.2), the roller axes (15) of which are oriented essentially orthogonally to the winding spindle (6.1), that the guide rollers (11.1, 11.2) have in each case on the circumference a groove-shaped guide track (21) in which the in-running thread is guided, and that at least the region of the guide track (21) on the circumference of the guide roller (11.1) has a wearing coating (23) and the thread entwines the guide rollers (11.1, 11.) for approximately 90°.

2. The winding machine as claimed in claim 1, **characterized in that**, within the bobbin station (2.1), the guide roller (11.1) is arranged with the roller axis (15) offset with respect to a mid-perpendicular (19) of the bobbin station (2.1).

3. The winding machine as claimed in claim 2, **characterized in that** the offset (V) between the mid-perpendicular (19) and the roller axis (15) is equal to half the diameter of the guide roller (11.1).

4. The winding machine as claimed in one of claims 1 to 3, **characterized in that** the guide rollers (11.1, 11.2) have in each case a guide casing (16) which is held on the roller shaft (15) by means of an air mounting (17).

5. The winding machine as claimed in one of the abovementioned claims, **characterized in that** an even number of bobbin stations (1.1 - 1.4) is provided.

6. The winding machine as claimed in one of the claims 1 to 4, **characterized in that** an even number or an odd number of bobbin stations (1.1 - 1.5) is provided, a guide means (14), arranged above the guide rollers (11.1 - 11.5), for supplying the thread group being held in the end regions of the bobbin stations (1.1 - 1.5).

7. The winding machine as claimed in one of claims 1 to 6, **characterized in that** the guide rollers (11.1 - 11.4) of the bobbin stations (1.1 - 1.4) are arranged in a plane which is parallel to a traversing plane including the traversing reversal points (20.1, 20.2).

## Revendications

1. Machine de bobinage avec une pluralité de postes de bobinage (1.1, 1.2) pour enrouler une pluralité de fils (2.1, 2.2) en bobines (8.1, 8.2), lesquels fils sont amenés à l'intermédiaire d'un moyen de guidage (14) qui est réalisé comme galette à enlacement simple (24) sur une extrémité frontale de la machine de bobinage, les bobines (8.1, 8.2) étant retenues côte à côte sur une broche de bobinage rotative (6.1) et chaque poste de bobinage (2.1, 2.2) ayant un moyen de cheminement (4) pour guider en va-et-vient le fil et un guide-fil de tête (3) qui précède le moyen de cheminement (4), **caractérisé en ce que** les guide-fil de tête (3) des postes de bobinage (1.1, 1.2) qui effectuent une déviation du fil arrivant en marche, essentiellement hors d'un plan horizontal qui n'est agencé que de façon insignifiante au dessus du plan des guide-fil de tête (3), sont formés respectivement par une rouleau de guidage qui est rotative librement (11.1, 11.2), dont les axes de rouleau (15) sont orientés essentiellement de manière orthogonale par rapport à la broche de bobinage (6.1), **en ce que** les rouleaux de guidage (11.1, 11.2) ont respectivement une voie de guidage (21) en forme de rainure sur la circonférence du rouleau de guidage, dans laquelle le fil arrivant en marche est guidé, et **en ce qu'**au moins la région de la voie de guidage (21) sur la circonférence du rouleau de guidage (11.1) a un revêtement contre l'usure (23) et le fil enlace les rouleaux de guidage (11.1, 11.2) suivant approximativement 90°.

2. Machine de bobinage selon la revendication 1, **caractérisée en ce qu'**à l'intérieur du poste de bobinage (2.1) le rouleau de guidage (11.1) est agencé de façon décalée avec l'axe de rouleau (15) par rapport à une médiatrice (19) du poste de bobinage.

3. Machine de bobinage selon la revendication 2, **caractérisée en ce que** le décalage (V) entre la médiatrice (19) et l'axe de rouleau (15) est égal à la moitié du diamètre du rouleau de guidage (11.1).

4. Machine de bobinage selon l'une des revendications 1 à 3, **caractérisée en ce que** les rouleaux de guidage (11.1, 11.2) sont dotés respectivement d'une enveloppe de guidage (16), qui est retenue par un stockage à air (17) sur l'axe de rouleau (15).

5. Machine de bobinage selon l'une des revendications précédentes, **caractérisée en ce qu'**un nombre pair de postes de bobinage (1.1 - 1.4) est prévu.

6. Machine de bobinage selon l'une des revendications 1 à 4, **caractérisée en ce qu'**un nombre pair ou un nombre impair de postes de bobinage (1.1 - 1.5) est prévu, un moyen de guidage (14), agencé au dessus des rouleaux de guidage (11.1 - 11.5), étant retenu dans les régions d'extrémité des postes de bobinage (1.1 - 1.5) pour amener la portée de fils.

7. Machine de bobinage selon l'une des revendications 1 à 6, **caractérisé en ce que** les rouleaux de guidage (11.1 - 11.4) des postes de bobinage (1.1 - 1.4) sont agencés dans un plan qui est parallèle à un plan de cheminement incluant les points de retour de va-et-vient (20,1, 20.2).
